# EUROPÄISCHE PATENTSCHRIFT

(11) **EP 0 144 031 B1**
(45) Veröffentlichungstag und Bekanntmachung des Hinweises auf die Patenterteilung: **03.02.1988**
(21) Anmeldenummer: 84113922.3
(22) Anmeldetag: 17.11.1984
(51) Int. Cl.: B22D 29/02

(54) **Vorrichtung zum Entkernen von Gussstücken durch Vibrationsschwingungen**
Vibratory knock-out device for casting cores
Vibrateur pour éliminer des noyaux de moulage

(30) Priorität: 19.11.1983 DE 3341894
(43) Veröffentlichungstag der Anmeldung: 12.06.1985
(73) Patentinhaber: Mirbeth, Rudolf, D-8039 Puchheim/Bhf. (DE)
(72) Erfinder: Jenzsch, Günter, D-8901 Adelsried (DE); Rauh,Kurt, D-8048 Haimhausen (DE); Wegscheider, Hans Jürgen, D-8038 Gröbenzell (DE)
(74) Vertreter: Schacht, Wilhelm, Dr. jur.

(56) Entgegenhaltungen:
- DE-B- 1 151 358
- DE-C- 291 439
- DE-Anm. Sch.4896 (31c, 32) vom 31.10.51

## Beschreibung

Die Erfindung bezieht sich auf eine Vorrichtung zum Entkernen von Gußstücken durch Vibrationsschwingungen der im Oberbegriff des Patentanspruchs 1 angegebenen und durch die DE-Patentanmeldung Sch 4 896, 31 C; 32 vom 31.10.1951 (Abb.3) und durch die aus der Firmenschrift "Wheelabrator-Frye Inc.", Bulletin 130.000 aus dem Jahr 1982 bekanntgewordenen Art.

Wie in Abb. 3 der genanten DE-Patentanmeldung Sch 4 896 ersichtlich, sind bei der bekannten Vorrichtung zur hängenden Lagerung der Aufnahmeeinrichtung vier senkrechte Auflageblocke vorgesehen, die jeweils im Mittelbereich ihrer Höhenerstreckung eine Auflageplatte haben. Auf diesen liegt jeweils eine von einem senkrechten Holm der Aufnahmeeinrichtung durchsetzte Druckfeder auf, auf denen ihrerseits jeweils eine an den Holmen angebrachte Tragplatte aufliegt. Ferner liegt auf deren Oberseite jeweils eine Druckfeder auf, welche sich andererseits am oberen Ende eines jeden Auflagebocks abstützt. Nachdem somit die Aufnahmeeinrichtung mit den Auflageböcken über die Druckfedern in Verbindung steht, kann sie in ihrer Längsrichtung und damit in Verlagerungsrichtung des Gußstücke nur entsprechend dem radial gerichteten Federungsvermögen der Druckfedern ausgelenkt werden. Dieses ist verhältnismäßig gering, wodurch insbesondere sehr schwere Gußstücke nicht mit hoher Schlagkraft gegen die Prallplatten der Aufnahmeeinrichtung geworfen werden. Da diese ferner neben den waagerechten, zum Verlagern des Gußstücks erforderlichen Vibrationsschwingungen auch lotrecht gerichtete Vibrationsschwingungen ausführt, wird die vorhandene Schwingungsenergie nicht ausschließlich für den Entkernvorgang ausgenützt. Schließlich wird auch die Schwingungsenergie von den Druckfedern selbst verzehrt.

Die aus der erwähnten Firmenschrift von "Wheelabrator-Frye Inc." bekannte Vorrichtung hat einen gestellfest und mittig angeordneten Schwingungserzeuger, von dem seitlich jeweils zwei Rüttelrohre abstehen, die jeweils im Mittelbereich ihrer Längserstreckung in einer gestellfesten Zwischenwand gelagert sind und von dieser zu einer Gußstück-Spanneinrichtung führen. Diese ist an ihrer Oberseite und Unterseite über jeweils einen Gummibalg gestellfest gehalten und an zwei gegenüberliegenden Stirnseiten mit Spannelementen für jeweils ein Gußstück versehen, wobei an den Stirnseiten weitere gestellfeste, beidseits der Rüttelrohre liegende Gummibälge vorgesehen sind, gegen welche die Gußstück-Spanneinrichtung über einen Luftspalt wirkt. Diese Vorrichtung ist insgesamt sehr bauaufwendig ausgebildet und damit teuer herzustellen. Ferner entstehen durch das Spannen der Gußstücke mittels Spannelemente, das sich schlecht automatisieren läßt, hohe Verlußtzeiten. Darüber hinaus sind die an der Ober- und Unterseite der Gußstück-Spanneinrichtung vorgesehenen Gummibälge durch die in sie eingeleiteten Vibrationsschwingungen ständig hohen schlag- bzw. ruckartig angreifenden Druck- und Zugbelastungen unterworfen, was ihre Lebensdauer erheblich beeinträchtigt; dabei werden auch die waagrecht vorgesehenen Gummibälge fortwährend schlagartig belastet. Die Lebensdauer der Gummibälge wird ferner auch durch die natürliche Alterung des Gummis vermindert.

Aufgabe der Erfindung ist es daher, die Aufnahmeeinrichtung einer Entkernvorrichtung nach dem Oberbegriff des Patentanspruchs 1 derart im Traggestell zu lagern, daß sie vollkommen ungehindert in Verlagerungsrichtung des Gußstückes ausgelenkt werden kann, wobei die in die Aufnahmeeinrichtung eingeleitete Schwingungsenergie fast ausschließlich für den Entkernvorgang ausgenützt werden soll, sowie kaum Verschleißerscheinungen an den Lagerstellen der Aufnahmeeinrichtung entstehen können.

Weiterhin ist es Aufgabe der Erfindung, eine Vorrichtung der eingangs genannten Gattung derart auszubilden, daß vor allem das jeweilige Gußstück unter Verzicht auf Spannmittel und damit rasch und problemlos angeordnet werden kann, vergleichsweise einfach gestaltet ist und keine stark verschleißanfälligen Teile aufweist.

Zur Lösung der Aufgabe sind die im kennzeichnenden Teil des Patentanspruchs 1 dargelegten Gestaltungsmerkmale vorgesehen.

Durch die frei schwingbare Lagerung der Aufnahmeeinrichtung im Traggestell bei gleichzeitiger loser Anordnung eines Gußstückes in der Aufnahmeeinrichtung und dessen Verlagerbarkeit zwischen zwei gegenüberliegenden Anschlägen innerhalb eines definierten Spielraumes wird bei in die Aufnahmeeinrichtung eingeleiteten und in ihrer Verlagerungsrichtung gerichteten Schwingungen das Gußstück zu Eigenschwingungen angeregt, durch welche die in ihm vorhandenen Sandkerne in Sand aufgelöst und damit zerstört werden.

Eine schräge Lagerung der Aufnahmeeinrichtung (Merkmale des Patentanspruchs 4) mit einer rückseitig durch einzelne Auflagerippen gebildeten Gußstückauflage hat dabei den Vorteil, daß der gelöste Kernsand von selbst aus dem Gußstück herausrieseln kann. Das lose Einsetzen und Entnehmen des Gußstücks in die bzw. aus der Aufnahmeeinrichtung ist nicht nur manuell rasch, bequem und nahezu gefahrlos durchführbar, sondern kann vorteilhafterweise auch unkompliziert durch einen Roboter vollzogen werden.

Bei hängender Lagerung der Aufnahmeeinrichtung im Traggestell über Schwenklenker unter Zuordnung von handelsüblichen Gummimetallagern entsteht in den Lagerstellen praktisch kein Verschleiß (Merkmale der Patentansprüche 1 und 8); ferner ist die Reibung in den Lagerstellen gering und damit der Wirkungsgrad optimal.

Die Form der in der Aufnahmeeinrichtung vorgesehenen Aufnahmeöffnung kann in beliebiger Weise an das jeweils zu entkernende Gußstück angepaßt werden (Merkmal des Patentanspruchs 2). Durch auswechselbar angebrachte Anschlagleisten bzw. eine Anschlagplatte in der Aufnahmeöffnung (Merkmale der Patentansprüche 5 und 6) können mit gteicher Aufnahmeeinrichtung jeweiis verschieden große Gußstücke bearbeitet werden.

Ein mit einem Frequenzwandler ausgerüsteter Schwingungserzeuger hat den Vorteil, daß die erforderliche Schwingungszahl speziell der Anzahl, Größe und Härte der jeweils im Gußstück vorhandenen Sandkerne angepaßt werden kann und diese dadurch zuverlässig zerstört werden können .(Merkmal des Patentanspruchs 3). Bei Kernen üblicher Größe und Härte werden jedoch von den Schwingungserzeugern ca. 3.000 Schwingungen/min. in die Aufnahmeeinrichtung eingeleitet. Durch die unmittelbare Befestigung der Schwingungserzeuger an der Aufnähmeeinrichtung sind vorteilhafterweise keine verschleißanfälligen Übertragungselemente oder dgl. vorhanden.

Zur Verminderung des von der Vorrichtung bei ihrem Betriebseinsatz erzeugten Lärms kann sie mit einer schalldämmenden, bedarfsweise leicht entfernbaren Kabine umgeben sein, die auf ihrer Innenwandung einen schallabsorbierenden Dämmstoff trägt.

Das Gewicht der Aufnahmeeinrichtung soll ein mehrfaches größer sein als das Gewicht des Gußstücks, wobei die beste Wirkung dann erreicht wird, wenn sie ein etwa 7- bis 10-fach höheres Gewicht als letzteres hat (Merkmal des Patentanpruchs 7).

Ein Ausführungsbeispiel der Erfindung ist in der Zeichnung dargestellt und wird im folgenden erläutert. Es zeigt:
Fig. 1 eine Gesamtansicht der Entkernvorrichtung in Vorderansicht,
Fig. 2 einen Schnitt längs der Linie 11-11 in Fig. 1,
Fig. 3 eine Draufsicht zu Fig. 1.

Wie Fig. 1 zeigt, weist die Vorrichtung 1 zum Entkernen eines Gußstücks a ein portalartig gestaltetes Traggestell 2 auf, das sich aus einem U-förmigen Hauptrahmen 3 und zwei sich im Abstand (Fig. 2) von dessen beiden senkrechten Pfosten 4 - welche durch eine Traverse 4' verbunden sind - befindenden, senkrechten Tragböcken 5 zusammensetzt. Diese sind etwa ein Drittel so hoch wie die Pfosten 4 und samt diesen auf einem Grundrahmen 6 befestigt. an den freien Endabschnitten der Pfosten 4 und der Tragböcke 5 ist jeweils ein Traglager 7 angebracht. An den vier Traglagern 7 ist jeweils über einen Lagerbolzen 7' ein kurzer Schwenkhebel 9 schwenkbar gelagert, die mit ihrem anderen Ende über jeweils elnen Lagerbolzen 10' in einem Anschraublager 10 angelenkt sind. Diese sind außenseitig an einer das Gußstück a tragenden Aufnahmeeinrichtung 11 angebracht, die somit über die Schwenkhebel 9 im Traggestell 2 hängend und in einer Ebene pendelartig frei schwingbar gelagert ist. Die vier Schwenkhebel 9 sind sowohl traglagerseitig als auch anschraublagerseitig jeweils über Gummimetallager an den Lagerbolzen 7' bzw. 10' angelenkt und damit nahezu verschleißfrei gelagert. Die Aufnahmeeinrichtung 11 weist einen obenliegenden Tragarm 12 und einen untenliegenden Tragarm 13 auf, die über zwei lotrechte, im Abstand voneinander liegende Längsarme 14 und 15 verbunden sind. Durch den zwischen diesen vorgesehenen Abstand ist eine das Gußstück a lose aufnehmende, rechteckförmig gestaltete Aufnahmeöffnung 16 gebildet (Fig. 1 und 3). Die Aufnahmeöffnung 16 hat dabei frontseitig eine frei zugängliche Beschickungsseite e, während an ihrer Rückseite eine Gußstückäuflage vorgesehen ist, welche durch mehrere waagrecht verlaufende, jeweils im Abstand voneinander liegende Auflagerippen 17 gebildet ist. Diese sind jeweils an den beiden Längsarmen 14 und 15 befestigt. Am unteren Ende des Längsarms 14 ist ein in die Aufnahmeöffnung 16 ragender Auflagearm 18 angebracht, der an seiner Oberseite eine Gummiauflage 18' trägt. Auf den Auflagerippen 17 und dem Auflagearm 18 liegt das in die Aufnahmeöffnung 16 eingesetzte Gußstück a auf, wobei die Gummiauflage 18' zur Geräuschdämmung während seinem Entkernvorgang dient. Die rechteckförmige Aufnahmeöffnung 16 hat ferner an ihrer senkrecht verlaufenden, durch den Längsarm 15 gebildeten Breitseite eine an dessen Innenseite festgeschraubte Prallplatte 19, während am gegenüberliegenden Längsarm 14 zwei im Abstand nebeneinanderliegende, gleichdicke Anschlagleisten 20 festgeschraubt sind (Fig. 3); anstelle von diesen kann auch am Längsarm 14 eine nicht dargestellte Anschlagplatte festgeschraubt werden. Zwischen den einander zugewandten Anlageseiten von Prallplatte 19 und den Anschlagleisten 20 ist eine lichte Weite b gebildet, deren Größe sich aus der jeweiligen größten Breite a' des Gußstsücks a und einem definierten Spielraum c zusammensetzt (Fig. 3). Dieser ist empirisch ermittelt und etwa viermal so groß wie die jeweils durch die Schwingungserzeuger 23 hervorgerufene Amplitude an der Aufnahmeeinrichtung 11. Als Amplitude ist dabei der Abstand von der Ruhelage der Aufnahmeeinrichtung 11 bis zu ihrer maximalen seitlichen Auslenkung anzusehen. Bei einer Auslenkung der Aufnahmeeinrichtung 11 von beispielsweise 1,5 mm nach jeder Seite (insgesamt also 3 mm), beträgt der definierte Spielraum c dabei 6 mm.

Damit in der Aufnahmeöffnung 16 auch Gußstücke mit jeweils unterschiedlicher Breite angeordnet werden können, können die Prallplatte 19 und die Anschlagleisten 20 bzw. die Anschlagplatte jeweils eine unterschiedlich große, auf verschieden breite Gußstücke abgestimmte Dicke haben und sind daher mit der Aufnahmeeinrichtung 11 verschraubt, also mit dieser auswechselbar verbunden. Es ist auch denkbar, daß hierfür wenigstens ein loses, auf die jeweilige Gußstückbreite abgestimmtes, nicht dargestelltes Zwischenteil vorgesehen wird, das am Längsarm 14 und/oder 15 festgeschraubt ist. An der Außenseite von letzterem können auch mehrere Verstärkungsrippen 24 vorgesehen sein.

An der der Aufnahmeöffnung 16 abgewandten Außenseite des Längsarms 14 sind zwei Schwingungserzeuger 23 übereinanderliegend angebracht, wobei die von diesem erzeugten Schwingungen in der Verlagerungsrichtung des Gußstücks a zwischen Prallplatte 19 und Anschlagleisten 20 also in den Richtungen des Doppelpfeils d, gerichtet sind. Als Schwingungserzeuger 23 sind in vorliegendem Falle Vibrationsmotore vorgesehen; es ist auch denkbar, hierfür Magnetschwinger oder dgl. vorzusehen. Zur Erzielung einer optimal wirkungsvollen Frequenz für den Entkernvorgang kann den Schwingungserzeugern 23 auch wenigstens ein nicht dargestellter Frequenzumwandler zugeordnet sein. Von den beiden Schwingungserzeugern 23 werden in vorliegendem Anwendungsfall ca. 3.000 Schwingungen/Min. bei einer Frequenz von 50 Hz in die Aufnahmeeinrichtung 11 eingeleitet. wodurch diese und das von ihr getragene Gußstück a bei dessen im folgenden näher erläuterten Entkernung in Vibrationsschwingungen versetzt werden, durch welche die im Gußstück a vorhandenen Kerne in Sand zerfallen. Das Gewicht der Aufnahmeeinrichtung 11 beträgt zweckmäßigerweise das etwa 7- bis 10-fache des Gewichts des Gußstücks a. Wie empirisch ermittelt, läßt sich mit diesen Gewichtsverhältnissen am günstigsten die für den Entkernvorgang optimale Beschleunigung der Aufnahmeeinrichtung 11 von g = 12 bis 15 mittels den Schwingungserzeugern 23 erreichen.

Wie in Fig. 2 ersichtlich, sind die Längsarme 14 und 15 der Aufnahmeeinrichtung 11 und damit der rechtwinklig zur Längserstreckung der Längsarme 14, 15 verlaufende Auflagearm 18 an der Beschickungsseite e der Aufnahmeöffnung 16 unter einem Winkel a von etwa 15° derart zur Lotrechten geneigt angeordnet, daß das Gußstück a bei bloßer Anordnung in der Aufnahmeöffnung 16 lediglich durch sein Eigengewicht auf den rückseitigen Auflagerippen 17 aufliegt. Hierzu sind die an den freien Enden von obenliegendem und untenliegendem Tragarm 12 und 13 vorgesehenen Anschraublager 10 jeweils entsprechend schräg zur Längserstreckung der Tragarme 12 und 13 angebracht.

Die gesamte Entkernvorrichtung 1 ist zweckmäßigerweise von einer nicht dargestellten, schalldämmenden Kabine umgeben, die bedarfsweise entfernbar ist und auf ihren Innenwandungen einen schallabsorbierenden Dämmstoff trägt.

Die Wirkungsweise der beschriebenen Entkernvorrichtung 1 ist folgende:

Bei sich in Ruhelage befindender Aufnahmeeinrichtung 11 wird in deren Aufnahmeöffnung 16 an der Beschickungsseite e das Gußstück a manuell oder durch einen Roboter eingesetzt, wobei es vollkommen frei zwischen Prallplatte 19 und Anschlagleisten 20, lediglich durch sein Eigengewicht auf den Auflagerippen 17 und dem Auflagearm 18 aufliegt; dabei ist keine weitere Sicherung des Gußstücks a erforderlich. Nach Inbetriebnahme der Schwingungserzeuger 23 wird die Aufnahmeeinrichtung 11 von diesen in Vibrationsschwingupgen - welche in Verlagerungsrichtung des Gußstücks a (Richtungen des Doppelpfeils d) gerichtet sind - versetzt, wodurch die Aufnahmeeinrichtung 11 im Traggestell 2 seitlich jeweils etwa 1,5 mm frei hin- und herschwingt. Hierdurch wird auch das Gußstück a innerhalb des definierten Spielraums c, der auf das jeweilige Gußstück a abzustimmen ist, bei bloßer Auflage auf den Auflagerippen 17 und dem Auflagearm 18 mit seinem Eigengewicht zwischen der Prallplatte 19 und den Anschlagleisten 20 sehr rasch sowie lose hin- und herverlagert und schlägt dabei an diesen jeweils schlagartig an; ferner wird das Gußstück a dabei auch in Vibrationsschwingungen versetzt. Durch diese und vor allem durch das jeweils harte, schlagartige Anschlagen des Gußstücks a an Prallplatte 19 und Anschlagleisten 20 innerhalb des hierfür klein bemessenen, definierten Spielraums c (der 6 mm beträgt), zerfallen die in ihm vorhandenen, beispielsweise harzgebundenen Sandkerne zu Sand. Dieser kann dann, wie in Fig. 2 mit einer Anzahl von Punkten f dargestellt, nach unten herausrieseln, wobei die günstigste Ableitung des Kernsands natürlich dann der Fall ist, wenn die Kernöffnungen den Auflagerippen 17 zugewandt sind. Die beim erläuterten Vorgang von der Aufnahmeeinrichtung 11 in das Gußstück a eingeleiteten Vibrationsschwingungen (Eigenschwingungen) können eine höhere Frequenz haben als die dabei an der Aufnahmeeinrichtung 11 vorhandene Frequenz; durch einen den Schwingungserzeugern 23 zugeordneten Frequenzwandler kann dabei die optimale Frequenz jeweils gezielt eingestellt werden.

Die Entkernungszeit für ein Gußstück a eines Personenkraftwagen-Motors (Zylinderkopf oder dgl.) mittels der beschriebenen Vorrichtung beträgt bei ca. 3.000 Schwingungen/Min. ca. 30 bis 40 Sekunden. Dabei wird das Gußstück a durch sein loses Anschlagen an Prallplatte 19 und Anschlagleisten 20 vergleichsweise sehr schonend und auch gleichmäßig entkernt, d. h., gegenüber einer punktuellen Entkernung ist eine Rissbildung weitgehend ausgeschlossen.

Auch besteht im Bereich der Aufnahmeeinrichtung 11 durch deren geringfügige seitlich, Auslenkung nämlich jeweils etwa 1,5 mm, selbst wenn Vibrationsschwingungen eingeleitet werden, kaum eine Unfallgefahr.

## Patentansprüche

1. Vorrichtung zum Entkernen von Gußstücken durch Vibrationsschwingungen, im wesentlichen bestenend aus einem Traggestell (2) und mindestens einer von diesem gehaltenen Aufnahmeeinrichtung (11), die wenigstens ein Gußstück (a) aufnimmt und so gelagert ist, daß sie und dieses von wenigstens einem Schwingungserzeuger (23) in Vibrationsschwingungen versetzt werden kann, wodurch die Sandkerne in Sand zerfallen, dadurch gekennzeichnet, daß die Aufnahmeeinrichtung (11) im Traggestell (2) frei schwingbar hängend und im wesentlichen in nur einer Ebene pendelartig frei schwingbar gelagert ist und das Gußstück (a) derart lose verschiebbar trägt, daß es während des Entkernvorganges zwischen einander gegenüberliegenden Anschlägen unter Wahrung eines definierten Spielraumes (c) verlagerbar und dabei in Verlagerungsrichtung (d) geführt ist, wobei die Schwingungen des Schwingungserzeugers (23) in letzterer gerichtet sind.

2. Vorrichtung nach Anspruch 1, dadurch gekennzeichnet, daß die Aufnahmeeinrichtung (11) je einen obenliegenden und untenliegenden, waagrecht verlaufenden Tragarm (12, 13) aufweist, die über zwei lotrechte, im Abstand voneinander liegende Längsarme (14,15) unter Bildung einer das Gußstück (a) lose aufnehmenden Aufnahmeöffnung (16) verbunden sind, wobei an deren Rückseite eine Gußstückauflage vorgesehen ist, während die beiden Tragarme an ihren freien Enden über jeweils einen hängenden Schwenklenker (9) an jeweils einem Traglager (7) des portalartig gestalteten Traggestells (2), schwenkbar gelagert sind.

3. Vorrichtung nach Anspruch 2, dadurch gekennzeichnet, daß an einem Längsarm (14) der Aufnahmeeinrichtung (11) zwei Schwingungserzeuger (23), wie Vibrationsmotore, Magnetschwinger, übereinanderliegend angebracht sind, denen bedarfsweise wenigstens ein Frequenzwandler zugeordnet ist.

4. Vorrichtung nach Anspruch 2, dadurch gekennzeichnet, daß die Aufnahmeeinrichtung (11) geneigt zur Lotrechten durch entsprechend schräge Anordnung ihrer Anschraublager (10) gelagert ist, wobei die frei zugängliche Beschickungsseite (e) ihrer Aufnahmeöffnung (16) frontseitig liegt, während die rückseitig vorgesehene Gußstückfluflage durch mehrere waagrechte, jeweils im Abstand voneinander liegende und an den beiden Längsarmen (14,15) befestigten Auflagerippen (17) gebildet wird, sowie ferner am unteren Ende wenigstens eines Längsarms (14) ein in die Aufnahmeöffnung ragender Auflagearm (18) vorgesehen ist, der an seiner Oberseite eine Gummiauflage (18') trägt.

5. Vorrichtung nach Anspruch 2, dadurch gekennzeichnet, daß an einem Längsarm (15), der eine senkrecht verlaufende Breitseite der rechteckförmigen Aufnahmeöffnung (16) bildet, eine Prallplatte (19), am gegenüberliegenden Längsarm (14) dagegen zwei nebeneinanderliegende, gleichdicke Anschlagleisten (20) oder eine Anschlagplatte jeweils lösbar befestigt sind, wobei sich die Größe der lichten Weite (b) zwischen letzteren und der Prallplatte aus der jeweiligen größten Breite (a') des Gußstücks (a) und dem definierten Spielraum (c) zusammensetzt, der etwa viermal so groß ist wie die jeweils durch die Schwingungserzeuger (23) hervorgerufene Amplitude an der Aufnahmeeinrichtung (11).

6. Vorrichtung nach Anspruch 5, dadurch gekennzeichnet, daß die Prallplatte (19) und Anschlagleisten (20) bzw. Anschlagplatte jeweils eine unterschiedlich große, auf verschieden breite Gußstücke (a) abgestimmte Dicke haben oder dass hierfür wenigstens ein loses, auf das jeweilige Gußstück abgestimmtes Zwischenteil vorgesehen ist und an einem der Längsarme (14, 15) lösbar befestigbar ist und an dem seinerseits die Prallplatte oder die Anschlagleisten lösbar befestigt sind.

7. Vorrichtung nach Anspruch 1-4, dadurch .gekennzeichnet, daß das Gewicht der Aufnahmeeinrichtung (11) ein mehrfaches, zweckmäßigerweise jedoch das etwa 7-1 Ofache des Gewichts des Gußstückes (a) beträgt.

8. Vorrichtung nach Anspruch 2 und 4, dadurch gekennzeichnet, daß das portalartig gestaltete Traggestell (2) aus einem U-förmigen Hauptrahmen (3) und zwei sich im Abstand vor dessen beiden senkrechten Pfosten (4) befindenden, senkrechten Tragböcken (5) besteht, die etwa ein Drittel so hoch wie die Pfosten sind und samt diesen auf einem Grundrahmen (6) ruhen, wobei an den freien Endabschnitten der Pfosten und der Tragböcke jeweils ein Traglager (7) angebracht ist, an denen jeweils ein an seinem anderen Ende in einem Anschraublager (10) der Aufnahmeeinrichtung (11) gelagerter kurzer Schwenkhebel (9) - über an allen Lagerstellen vorgesehene Gummimetallager - angelenkt ist.

## Claims

1. A device for the core stripping of castings by vibratory oscillations, consisting essentially of a supporting frame (2) and at least one work support (11) supported thereby accommodating at least one casting (a) and being mounted in such a manner that it and the casting can be set into vibratory oscillations by at least one oscillator, whereby the sand cores distintegrate into sand, characterised in that the work support (11) is freely oscillateably suspended in the supporting frame (2) and mounted for free pendulum like oscillation substantially in one plane only and that it carries the casting (2) loosely slidably in such a manner that it is displaceable during the corestripping process between opposite end stops maintaining a defined clearance (c) and being guided in the direction of displacement (d), the oscillations of the oscillator (23) being in the direction (d).

2. A device according to claim 1, characterised in that the work support (11) comprises one each of an upper and lower horizontal support arm (12, 13) which are mutually connected via two perpendicular relatively spaced longitudinal arms (14,15) forming a receiving opening (16) in which the casting (a) is loosely received, with a casting support piece being provided on the rear side thereof whilst the two support arms are pivotally mounted at their free ends via in each case a suspended overhead guide (9) on, in each case, one journal bearing (7) of the gantry-type supporting frame (2).

3. A device according to claim 2, characterised in that two oscillation generators (23) such as vibrator motors or magnetic vibrators, are mounted one above the other on one longitudinal arm (14) of the work support (11) and, as required, at least one frequency transformer is associated therewith.

4. A device according to claim 2, characterised in that the work support (11) is mounted at an inclination to the perpendicular by virtue of appropriately oblique disposition of its screw-on bearings (10), the freely accessible loading side (3) of its receiving opening (16) being arranged on the front side whilst the casting support piece which is arranged on the rear side is formed by several horizontal relatively spaced supporting ridges or fins (17) secured to the two longitudinal arms (14,15), and there being further provided at the bottom end of at least one longitudinal arm (14) a support arm (18) extending into the receiving opening and carrying a rubber pad (18') on its upper side.

5. A device according to claim 2, characterised in that a baffle plate (19) is detachably secured to one longitudinal arm (15) which forms one vertically extending broad side of the rectangular receiving opening (16) whilst the opposite longitudinal arm (15) has detachably secured thereto two laterally adjacent end-stop bars (20) of equal thickness or an end-stop plate, the size of the open clearance (b) between the latter and the baffle plate being made up from the respective maximum width (a') of the casting (a) and the defined tolerance clearance (c) which is about four times as large as the respective amplitude of oscillation at the work support (11) created by the oscillation or vibration generator (23).

6. A device according to claim 5, characterised in that the baffle plate (19) and the end-stop bars (20) or end-stop plate are of respectively differential thickness chosen to correspond to castings (a) of different widths or that to this end at least one loose intermediate piece suited to the respective casting is provided and detachably secured to one of the longitudinal arms (14,15) with the baffle plate or the end-stop bars being detachably secured to the intermediate piece.

7. A device according to claims 1 to 4, characterised in that the weight of the work support (11) amounts to a multiple, preferably from about 7 to 10 times, of the weight of the casting (a).

8. A device according to claims 2 and 4, characterised in that the portal or gantry type supporting frame structure (2) consists of a U-shaped main frame (3) and two vertical brackets (5) spaced relative to the front side of the two upright posts (4) of said frame (3) and being about one third as tall as said posts, resting with the latter on a base frame (6) with a journal bearing (7) being arranged in each case at the free end sections of posts and brackets to which is hinged in each case a short rocking lever (9) having its other end mounted in a screw-on bearing (10) of the work support (11) with rubber- metal vibration mounts being provided at all bearings.

## Revendications

1. Appareil pour dénoyauter des pièces de fonderie par vibrations, constitué essentiellement d'un bâti (2) et d'au moins un dispositif récepteur (11) tenu par ce bâti, qui reçoit au moins une pièce moulée (a) et qui est monté de manière que ce dispositif récepteur et la pièce moulée puissent être animés de vibrations par au moins un générateur de vibrations (23), ce qui provoque la réduction en sable des noyaux de sable contenus dans la pièce, caractérisé en ce que le dispositif récepteur (11) est suspendu dans le bâti (2) de façon à pouvoir osciller librement comme un pendule et essentiellement dans un seul plan, en supportant la pièce moulée (a) de manière que celle-ci puisse se mouvoir librement et que, pendant l'opération de dénoyautage, elle puisse être déplacée entre des butées mutuellement opposées, dans les limites d'un jeu (c) défini, la pièce étant guidée dans la direction de déplacement (d) et les vibrations du générateur de vibrations (23) étant orientées suivant cette direction.

2. Appareil selon la revendication 1, caractérisé en ce que le dispositif récepteur (11) présente deux bras porteurs horizontaux, l'un supérieur (12) et l'autre infériuer (13), qui sont reliés entre eux par deux bras longitudinaux (14,15) disposés verticalement à distance l'un de l'autre, en définissant une ouverture réceptrice (16) recevant la pièce moulée (a) librement, le côté arrière de cette ouverture présentant un support pour la pièce moulée et les deux bras porteurs était articulés à leurs extrémités libres, chaque fois par l'intermédiare d'une bielle de suspension oscillante (9), à un palier de suspension (7) du bâti (2), réalisé en forme de portique.

3. Appareil selon la revendication 2, caractérisé en ce que deux générateurs de vibrations (23), tels que des moteurs-vibreurs ou des vibreurs électromagnétigues, sont montés l'un au-dessus de l'autre sur un bras longitudinal (14) du dispositif récepteur (11), au moins un convertisseur de fréquence étant coordonné au besoin à ces générateurs de vibrations.

4. Appareil selon la revendication 2, caractérisé en ce que le dispositif récepteur (11) est monté incliné sur la verticale par la disposition oblique adéquate de ses paliers vissés (10), le côté chargement (e), librement accessible, de son ouverture réceptrice (16) étant situé du côté frontal, tandis que le support prévu sur le côté arrière pour la pièce moulée est formé par plusieurs nervures de support (17) fixées horizontalement à distance les unes des autres aux deux bras longitudinaux (14, 15), ainsi que par la prévision d'un bras de support (18) oui fait saillie dans l'ouverture réceptrice, qui est disposé sur l'extrémité inférieure d'au moins un bras longitudinal (14) et dont le dessus porte une garniture de support en caoutchouc (18').

5. Appareil selon la revendication 2, caractérisé en ce qu'une plaque d'impact (19) est disposée sur un bras longitudinal (15), lequel forme un grand côté vertical de l'ouverture réceptrice (16) de forme rectangulaire et que, par contre, deux barres de butée (20) juxtaposées, de même épaisseur, ou une plaque de butée, est ou sont fixée(s) amovible(s), sur le bras longitudinal (14) opposé, la largeur intérieure (b) ainsi définie entre la plaque ou les barres de butée et la plaque d'impact, étant composée de la largeur maximale (a') de la pièce moulée (a) et d'un intervalle (c) défini qui est environ quatre fois plus grand que l'amplitude de vibration produite par les générateurs de vibrations (23) sur le dispositif récepteur (11).

6. Appareil selon la revendication 5, caractérisé en ce que la plaque d'impact (19) et les barres de butée (20), ou la plaque de butée, sont réalisées en plusieurs exemplaires avec des épaisseurs différentes, adaptées à des pièces moulées (a) de différentes largeurs ou que, pour l'adaptation à des pièces moulées de différentes largeurs, on a prévu au moins une pièce intermédiaire ou cale séparée, adaptée à la pièce moulée à traiter, qui peut être fixée amovible à l'un des bras longitudinaux (14, 15) et à laquelle sont fixées amovibles la plaque d'impact ou les barres de butée.

7. Appareil selon les revendications 1 à 4, caractérisé en ce que le poids du dispositif récepteur (11) est un multiple du poids de la pièce moulée (a), correspondant de préférence à environ 7-10 fois le poids de cette pièce.

8. Appareil selon les revendications 2 et 4, caractérisé en ce que le bâti (2), en forme de portique, est composé d'un cadre principal (3) en U et de deux chevalets de support (5) verticaux, qui sont disposés à distance des deux montants verticaux (4) du bâti et dont la hauteur correspond à peu près à un tiers de la hauteur des montants, avec lesquels ils reposent sur un cadre de base (6), les portions terminales libres des montants et des chevalets portant chacune un palier de suspensicn (7) auquel est articulée une bielle oscillante (9) de faible iongueur, dont l'autre extrémité est articulée dans un palier (10) vissé sur le dispositif récepteur (11) avec, interposition, à tous ces points d'attache et d'articulation, de supports de caoutchouc-métal.
